# EUROPÄISCHE PATENTSCHRIFT

(11) **EP 0 678 166 B1**
(45) Veröffentlichungstag und Bekanntmachung des Hinweises auf die Patenterteilung: **12.08.1998**
(21) Anmeldenummer: 94930902.5
(22) Anmeldetag: 07.11.1994
(51) Int. Cl.: F04B 49/00, F02M 59/34, F02M 59/36, F04B 49/22

(54) **STEUEREINRICHTUNG FÜR EINE FÜLLGRAD-VERSTELLPUMPE**
CONTROL DEVICE FOR A VARIABLE INTAKE VOLUME PUMP
DISPOSITIF DE COMMANDE POUR UNE POMPE A VOLUME DE REMPLISSAGE VARIABLE

(30) Priorität: 08.11.1993 CH 3367/93
(43) Veröffentlichungstag der Anmeldung: 25.10.1995
(73) Patentinhaber: SIG Schweizerische Industrie-Gesellschaft, 8212 Neuhausen am Rheinfall (CH)
(72) Erfinder: SCHNEIDER, Wolfgang, CH-8154 Oberglatt (CH)
(74) Vertreter: Patentanwälte Schaad, Balass, Menzl & Partner AG
(86) Internationale Anmeldenummer: CH9400215
(87) Internationale Veröffentlichungsnummer: WO9513474

(56) Entgegenhaltungen:
- EP-A- 0 069 612
- EP-A- 0 111 200
- EP-A- 0 299 337
- WO-A-90/02876
- CH-A- 346 728
- DE-A- 3 714 691
- DE-A- 4 138 313
- GB-A- 474 869
- GB-A- 2 109 058
- GB-A- 2 131 493
- US-A- 4 127 362
- US-A- 4 907 949

## Beschreibung

Die vorliegende Erfindung betrifft eine Steuereinrichtung für eine wenigstens einen Verdrängerraum aufweisende Flüssigkeits-Verdrängerpumpe gemäss Oberbegriff des Anspruches 1.

In der EP-A-0 299 337 ist ein Einspritzsystem für Brennkraftmaschinen beschrieben, das eine Hochdruck-Verdrängerpumpe aufweist. Um bei konstanter Pumpendrehzahl die Menge der von der Pumpe geförderten Druckflüssigkeit an den jeweiligen Bedarf anzupassen wird der Zufluss zur Verdrängerpumpe begrenzt. Hiezu dient ein gesteuertes Drosselorgan, das stromaufwärts des Verdrängerraumes der Pumpe in der Zuleitung zum Verdrängerraum angeordnet ist. Bei diesem bekannten System besteht nun die Gefahr der Hohlraumbildung im Strömungspfad der Flüssigkeit. Die dabei entstehenden, z.T. erheblichen Gasvolumina beeinträchitgen nun eine genaue und einfache Steuerung der jeweils gewünschten Zuflussmenge.

Der vorliegenden Erfindung liegt nun die Aufgabe zugrunde, eine in der Herstellung kostengünstige Steuereinrichtung der gattungsgemässen Art zu schaffen, welche bei geringem Aufwand eine Bildung von Hohlräumen bzw. von Gasvolumina im Strömungspfad der zu fördernden Flüssigkeit zumindest erheblich zu vermeiden vermag.

Diese Aufgabe wird erfindungsgemäss mit einer Steuereinrichtung gemäss Anspruch 1 gelöst. Durch das Vorsehen eines 2/2-Wegeventils zwischen dem Verdrängerraum der Verdrängerpumpe und den Mitteln zum Begrenzen des Zuflusses zu diesem Verdrängerraum wird bewirkt, dass der Druck stromaufwärts des Verdrängerraums so hoch ist und mindestens 0,9 bar absolut beträgt, dass weder Dampf noch gelöstes Gas aus der Flüssigkeit austreten kann.

Bevorzugte Ausführungsformen der erfindungsgemässen Steuereinrichtung lassen sich den abhängigen Ansprüchen entnehmen.

Die Erfindung wird nachfolgend anhand von Ausführungsbeispielen mit Bezug auf die Zeichnung näher erläutert. In dieser zeigen:
- Fig. 1: eine erfindungsgemäße Ausführung einer Steuereinrichtung für eine Pumpe mit selbsttätigen Einlaßventilen,
- Fig. 2: eine weitere Ausführung einer erfindungsgemäßen Steuereinrichtung für eine Pumpe mit vom Verdränger gesteuerten Einlaßschlitzen,
- Fig. 3: eine spezielle Ausbildung einer erfindungsgemäßen Steuereinrichtung für eine Pumpe, wobei die Einlaßventile mit spezieller Federcharakteristik und einem Dämpfer ausgebildet sind und die Verstelldrosseln in einem Stetig-Wegeventil zusammengefaßt sind,
- Fig. 4: einen Querschnitt einer ausgeführten Pumpe, mit einer erfindungsgemäßen Steuereinrichtung, die in der Pumpe eingebaut ist,
- Fig. 5: eine teilweise längsgeschnittene schematische Ansicht der Pumpe mit Steuereinrichtung der Fig. 4 nach der Linie V-V in Fig. 4,
- Fig. 6A und 6B: Zeichnungen zur Erläuterung der Wirkungsweise der Einlaßventile der Pumpe der Fig. 4 und 5, wobei Fig. 6A den Öffnungsvorgang und Fig. 6B den Schließvorgang darstellt,
- Fig. 7: eine Zeichnung zur Erläuterung der Auslegung der Charakteristik der drosselnden Ventile,
- Fig. 8: eine graphische Darstellung des Arbeitstakts einer Pumpe nach Fig. 3 für volle Förderung,
- Fig. 9 und 10: Darstellungen entsprechend der Fig. 8, jedoch für halbe Förderung bzw. Nullförderung,
- Fig. 11: Förderstromkennlinien einer Pumpe nach Fig. 3,
- Fig. 12: Förderstromkennlinien ähnlich der Fig. 11, jedoch für eine schlitzgesteuerte Pumpe,
- Fig. 13: eine erfindungsgemäße Ausführung einer Steuereinrichtung mit einem Schaltventil als Verstelleinrichtung,
- Fig. 14: eine Variante einer Steuereinrichtung für eine Füllgradverstellpumpe, bei der die Verstelleinrichtung mit einem Hilfsmedium, d.h. nicht mit der zu pumpenden Flüssigkeit arbeitet, und
- Fig. 15: eine schematische Ansicht einer weiteren erfindungsgemäßen Ausführungsform.

Fig. 1 zeigt eine erste mögliche Ausführung einer Steuereinrichtung für eine Pumpe mit selbsttätig arbeitenden Einlaßventilen.

Die Pumpe nach der schematischen Darstellung der Fig. 1 weist drei einzelne Verdrängerkolben 9 auf, von denen nur einer in der Fig. 1 zu sehen ist. Die drei Verdränger werden von einer Drehwelle 12 über jeweilige Exzenter 11 angetrieben, wobei jeder Exzenter 11 in einem Hubglied 10 angeordnet ist, das sich am unteren Ende des zugeordneten Kolbens 9 befindet.

Die Drehbewegung A des Exzenters 11 initiert in diesem Fall eine oszillierende Bewegung B, wobei der Kolben 9 als Verdränger im Verdrängerraum 15 sich zwischen den beiden Totpunktlagen C (unterer Totpunkt) und D (oberer Totpunkt) hin und her bewegt und die periodische Saugbewegung auslöst. Durch das Hubglied 10 hebt sich der Kolben in keiner Phase seiner Bewegung vom Exzenter 11 ab (zwangsläufige Verdrängerbewegung). Für jeden Verdrängerraum ist ein Einlaßventil 28 und ein Auslaßventil 17 in an sich bekannter Weise vorgesehen, wobei sowohl das Einlaßventil 28 als auch das Auslaßventil 17 durch jeweilige Federn (beispielsweise 29 für das Einlaßventil 28) in die jeweils geschlossenen Stellungen vorgespannt sein können. Das bedeutet, daß das Ventil 28 als Einlaßrückschlagventil ausgebildet ist. Durch die Bewegung des Verdrängers 9 wird, aufgrund der Drehbewegung des Exzenters 11, das Einlaßrückschlagventil in bekannter Weise über die entstehende Druckdifferenz p4-p5 aufgesteuert und der Saugvorgang ausgelöst. Beim nach oben gerichteten Hub des Verdrängers 9 wird die bisher eingesammelte Flüssigkeitsmenge aus dem Verdrängerraum 15 durch das Auslaßventil 17 verdrängt, d.h. dieser-hebt sich von seinem Sitz entgegen der Wirkung der Vorspannfeder und die sich jetzt unter Hochdruck befindliche Flüssigkeit wird über die Leitung 18 mit entsprechenden Flüssigkeitsmengen über die Leitungen 18a und 18b in eine gemeinsame Leitung 19 befördert, wo ein Druck p6 herrscht und welche beispielsweise das sogenannte "Common-Rail" (das Verteilrohr) eines "Common-Rail"-Einspritzsystems darstellt.

Wie üblich bei solchen Mehrkolbenanordnungen werden die einzelnen Kolben bzw. Verdränger 9 phasenverschoben bewegt, um eine Vergleichmäßigung des Ausgangsdruckes p6 in die gemeinsame Leitung zu erreichen und um einen möglichst vibrationsarmen Betrieb der Pumpe sicherzustellen. D.h., daß bei drei Verdrängern, wie in dem Beispiel nach Fig. 1 gezeigt, die einzelnen Verdrängerkolben ihre Hubbewegung jeweils um 120° phasenversetzt zum benachbarten Verdränger ausführen.

Die Durchflußmenge durch jeden Verdränger wird durch ein jeweiliges, diesem vorgeschaltetes, drosselndes, federbelastetes 2/2-Wegeventil 21 sowie durch eine Verstelleinrichtung 27, das in diesem Beispiel als Verstelldrossel 30 ausgebildet ist, bestimmt.

Gespeist wird die Verstelleinrichtung 27, wie auch die gleich ausgebildete Verstelleinrichtung 27a und 27b, von einer gemeinsamen Leitung 32, welche die zu fördernde Flüssigkeit, hier Dieselöl, mit einem Druck p2 bereitstellt. Der Dieselbrennstoff 2 stammt aus einem Flüssigkeitsreservoir 1, wo er mit einem Gas 3 bei einem Druck p₁ hier Luft bei atmosphärischem Druck p1, an einer Kontaktfläche 4 in Berührung ist. Die Flüssigkeit kann sich mit Gas sättigen. Die Flüssigkeit fließt zunächst durch ein System 7, in dem vorzugsweise kein weiteres Gas in die Flüssigkeit hineingegeben werden soll. Da der Druck von pl auf p2 erhöht werden soll, wird eine druckerhöhende Einrichtung, d.h. eine Druckquelle 8 in diesem Beispiel in das System 7 integriert.

Die Diesel flüssigkeit in der Leitung 32 durchströmt sodann die drei Verstelldrosseln 30, 30a, 30b und die diesen zugeordneten, druckdifferenzbetätigten, drosselnden 2/2-Wegeventile 21, 21a bzw. 21b. Aufgrund der Kontinuitätsgleichung für inkompressible Medien (was nur aufgrund der Hohlraumfreiheit angenommen werden kann) ist die Durchflußmenge durch jede Verstelldrossel und das ihm zugeordnete 2/2-Wegeventil 21, 21a bzw. 21b gleich. Hieraus stellt sich ein Gleichgewichtszustand aus dem Druck p3 an der Wirkfläche 24 des 2/2-Wegeventils 21 auf der einen Seite und einem reservoir-ähnlichen Druck p12 nahe p1 an der Wirkfläche 23 auf der anderen Seite des 2/2-Wegeventils und aus der öffnungswegeabhängigen Kraft der Feder 22 ein. Die Verstelldrosseln 30, 30a, 30b können theoretisch individuell verstellt oder aufeinander abgestimmt werden.

Fig. 1 offenbart einen weiteren wichtigen Vorteil der Erfindung. Das System besitzt mit den Ventilwirkflächen 24, 24a, 24b und den zugeordneten Drosseln 30, 30a, 30b eine inhärente, mit stärkerer Drosselung zunehmende Dämpfwirkung, welche für die Einhaltung und Reproduzierbarkeit der Förderkennlinien (s. Fig. 10 u. 11) wichtig ist. die Dämpfung funktioniert, indem bereits bei geringfügigem Überschießen der drosselnden 2/2-Wegeventile 21, 21a, 21b in der plötzlich beginnenden Öffnungsphase die durch das Produkt aus Fläche 24, 24a, 24b und Hubdifferenz in der Verbindung 31, 31a, 31b erzeugte Volumenvergrößerung eine Absenkung des Drucks p₃ um ein beträchtliches, dem Überschießen entgegenwirkendes Δp₃ verursacht - wegen der erfindungsgemäß erreichten Hohlraumarmut!

Je kleiner die Drossel eingestellt ist, desto länger dauert es, bis Medium nachfließen kann und desto nachhaltiger ist die Dämpfwirkung.

Die druckdifferenzbetätigten drosselnden 2/2-Wegeventile 21, 21a bzw. 21b sind in diesem Ausführungsbeispiel jeweils an ihrer Wirkfläche 23 mit dem Rücklauf 6 verbunden, wodurch der reservoirähnliche Druck p12 nahe p1 an der Wirkfläche 23 herrscht.

Diese Anordnung hat den Vorteil, daß die Feder 22 - je nach Größe der Fläche 23 - sehr schwach gewählt werden kann und weniger dem Vorspannen als vielmehr dem regulierenden Rückstellen des Ventils (21) gegen den öffnenden Druck p3 auf der anderen Wirkfläche 24 dient, da mit dem Druck p12 an der Wirkfläche 23 bereits ein beträchtlicher Teil der notwendigen Vorspannung und vielleicht sogar mehr vorliegt.

Fig. 2 stellt eine ähnliche Steuervorrichtung zu der Fig. 1 dar, mit dem Unterschied, daß die Pumpe Einlaßschlitze 35 aufweist und nur eine zentrale Verstelleinrichtung 27 vorgesehen ist, die eine Verstelldrossel 30 besitzt. Pumpen mit Einlaßschlitzen lassen sich im Gegensatz zu solchen mit Einlaßventilen in der Regel kostengünstiger herstellen, während ihr Anwendungsschwerpunkt dafür weniger bei höchsten Drücken und dünnflüssigen Druckmedien liegt.

Dem niedrigen Kostenziel kommt in diesem Ausführungsbeispiel die zentrale Verstellvorrichtung 27 entgegen, welche grundsätzlich eine einfache manuelle Verstellung oder eine elektrische Verstellung erlaubt. Die einzelne Verstelldrossel 30 in der Verstellvorrichtung 27 läßt sich in an sich bekannter Weise ebenfalls kostengünstig darstellen. In den Saugphasen wird die Druckdifferenz p2-p3 über der Verstelldrossel durch ein parallel geschaltetes Druckdifferenzventil 40 durchflußmengenunabhängig, näherungsweise konstant gehalten, wodurch sich in der Kombination der Verstelldrossel 30 und des Druckdifferenzventils 40 die Wirkung eines Stromregelventils ergibt. Die Einfachheit, für alle Verdrängerelemente 16, 16a, 16b die gleiche Verstelldrossel 30 zu benutzen, ergibt weitere Vorteile in dieser Konstellation mit der einlaßseitigen Schlitzsteuerung der Pumpe ab.

Ein erster Vorteil ist, daß der Steuerquerschnitt der Drossel 30 für eine bestimmte Drehzahl und bestimmte relative Verdrängerraumbefüllung von der Anzahl der bedienten Verdrängerräume als auch von der Kürze der jeweiligen Saugphasen her wesentlich größer als beispielsweise bei den Einzeldrosseln in der Konstellation nach Fig. 1 ist. (Annahme gleicher Drehzahl und gleicher relativer Befüllung).

Dies wirkt sich auf den Preis und die Fertigungstoleranzen günstig aus. Außerdem ist eine spezielle Konturgebung des Steuerquerschnitts über dem Drosselöffnungsweg eher möglich und auch eine Anwendung des Steuerprinzips auf extrem kleine Pumpen.

Ein zweiter Vorteil ist, daß aufgrund der kurzen Saugphasen und gleichmäßigen Phasenversetzung der Verdrängerbewegung eine Überschneidung der Saugphasen relativ gering oder gar nicht vorhanden ist. (Eine Überschneidung der Saugphasen ist gar nicht vorhanden, wenn die Höhe der Öffnung 35 so gering gehalten ist, daß der überstrichene Bereich Winkelbereich des Exzenters 11 bzw. der Drehwelle 12 während der Freigabe der Öffnung 35 durch den Kolben 9 maximal 360°/ Anzahl Verdrängerelemente beträgt).

Dies kommt einer Aufschaltung ein und derselben Drossel nacheinander auf die verschiedenen Verdrängerelemente gleich. Dies bedeutet die Gleichheit des Drosselquerschnitts für jedes Verdrängerelement als eine ideale Voraussetzung für Gleichbefüllung bzw. -Förderung aller Verdrängerelemente.

Ein dritter Vorteil ergibt sich, wenn der beschriebene Freigabewinkel ein gewisses Maß kleiner als die 360°/Anzahl Verdrängerelemente ist. Es ergeben sich dann mehr oder weniger kurze Zwischenphasen, in denen keiner der Verdrängerräume saugt.

Die Befüllung der Kanalstücke 36, 36a, 36b zwischen dem jeweiligen 2/2-Wegeventil 21, 21a, 21b und den jeweiligen Einlaßquerschnitten 35 (35a, 35b verdeckt, nicht sichtbar in der Zeichnung) kann zwischen den Saugphasen grundsätzlich weitergehen. Dies hilft auch in den Kanalstücken 36, 36a, 36b, d. h. bis zu Verdrängerraumgrenze in Form des Eintrittsquerschnitts 35 zumindest eine Hohlraumarmut zu erreichen.

In den Zwischenphasen kann nun der Druck p₃ in den Verbindungskanälen bis sogar maximal auf p₂ steigen, da aus den Kanalstücken 36, 36a, 36b an keinen Verdrängerelement durch einen Saugvorgang Fluid entnommen wird. Dies führt zu zeitweiliger größerer Öffnung der 2/2-Wegeventile und zu einer Beschleunigung der Auffüllung der Kanalstücke.

Fig. 3 stellt eine besonders günstige Ausbildungsform der Steuervorrichtung der Fig. 1 dar.

Hier wird die aufgrund der Hohlraumfreiheit erzielte Möglichkeit gezeigt, die Verstelleinrichtung für die hier in der Pumpe integrierten drosselnden 2/2-Wegeventile 21 in größerer Entfernung von diesen bzw. den einzelnen Verdrängerräumen anzuordnen. Dies erlaubt die Zusammenfassung mehrerer oder aller Stellelemente zu einem Stellglied 60 in Form eines Stetig-Wegeventils mit nur einem Antrieb, was wiederum dann z.B. einfache manuelle Betätigung möglich macht. Im Fall elektrischer Pumpenverstellung ist die Notwendigkeit nur eines Wandlers für mehrere oder alle Verdrängerräume ein großer Kosten- und Bauraumvorteil.

Erst die Zusammenlegung der zu den Verdrängerelementen gehörenden Einzeldrosseln in das Stetigwegeventil 60 erlaubt auch eine optimale Gleichsteuerung der Einzeldrosseln. Bekanntlich werden die Steueröffnungen von Steuerschiebern und Gehäusen solcher Ventile meist in einer Aufspannung gefertigt, was eine fehlerarme und unverrückbare Positionierung dieser Öffnungen zueinander bedeutet.

Eine wichtige Eigenschaft ist, daß die zwischen der einen Verstelleinrichtung 27 und den einzelnen drosselnden 2/2-Wegeventilen 21 in einem Kanal eingeschlossenen Flüssigkeitsvolumina wegen der fehlenden Hohlräume kaum elastisch sind, so daß auch kaum zusätzliche Flüssigkeitsmengen ein- oder ausströmen müssen, um die jeweils stationären Zustände eines Befüllungsvorgangs oder der zwischen zwei Befüllungsvorgängen liegenden Zeitperiode zu erreichen. Damit dürfen die geometrischen Kanalvolumina stark voneinander abweichen, weshalb die Erfindung für sämtliche geometrische Verdrängeranordnungen (z.B. axial, radial, Reihe bei Kolbenpumpen) geeignet ist. Für alle diese Verdrängeranordnungen kann ein vom Bauraum und vom Erscheinungsbild günstiger Ort für die Verstelleinrichtung 27 gefunden werden.

Die Verstelleinrichtung 27 ist in diesem Beispiel sogar durch Schlauchleitungen 41, 41a, 41b an die Pumpe angebunden, was einer Fernsteuermöglichkeit der Pumpe über eine mehrfache Länge der charakteristischen Pumpenabmessung (z.B. Durchmesser bei einer Radialkolbenpumpe) erlaubt.

Die Fig. 3 zeigt insofern auch eine weitere mögliche und vorteilhafte Variante der Erfindung, als ein zusätzlicher Dämpfer die weiter oben unter Fig. 1 beschriebene inhärente Dämpfung ergänzt. Der gezeigte Dämpfer ist nur ein Beispiel für mögliche Ausführungen. Die jeweiligen druckdifferenzbetätigten drosselnden 2/2-Wegeventile 21 sind in diesem Beispiel mit jeweiligen Dämpfungskolben 73 verbunden, welche. in jeweiligen Zylindern 70 entsprechend der Bewegung der Schieber der 2/2-Wegeventile 21 hin- und herbewegbar sind. Die Wirkung der Dämpfung ist aufgrund der Hohlraumarmut. gut und gleichbleibend. Dabei sind Dämpfungskammern 71 und 72 in den jeweiligen Zylindern 70 auf entgegengesetzten Seiten der jeweiligen Dämpfungskolben 73 ausgebildet. Bei Verschiebung der Dämpfungskolben 73 entsprechend der Öffnung bzw. Schließung des jeweiligen Schiebers des zugeordneten 2/2-Wegeventils 21 strömt Flüssigkeit am Kolben vorbei von der Kammer 71 in die Kammer 72 bzw. von der Kammer 72 in die Kammer 71 sowie durch den Führungsspalt der Stange 74 und dämpft die Bewegung des Kolbens und daher des entsprechenden Schiebers des 2/2-Wegeventils 21. Dies trägt dazu bei, ein unkontrolliertes Überschießen der Ventilbewegung zu vermeiden, da dies Einfluß auf die Förderstromkernlinien nehmen würde.

Fig. 3 zeigt insofern auch eine günstige Variante der Erfindung, als die druckdifferenzbetätigten 2/2-Wegeventile 21 gleichzeitig als Einlaßventile ausgebildet sind, was Aufwand spart.

Fig. 4 und 5 zeigen im Querschnitt bzw im Längsschnitt ein besonders günstiges Ausgestaltungs beispiel einer Pumpe mit einer erfindungsgemäßen Steuereinrichtung. Die Pumpe nach den Fig. 4 und 5 ist mit vier Verdrängerräumen 129a-d ausgestattet, die paarweise oberhalb und unterhalb der Antriebswelle 110 angeordnet sind. Der Verdrängerraum 129b ist in der Fig. 5 nicht zu sehen, da er hinter der Schnittebene (V-V in Fig. 4) im oberen Teil der Zeichnung liegt.

Für jeden Verdrängerraum ist ein jeweiliger Kolben oder Verdränger 117 vorgesehen. Die Verdränger 117 werden durch jeweilige Federn 135 in Berührung mit zwei auf der Antriebswelle 110 exzentrisch gelagerten Antriebsringen 114 in Berührung gehalten. Die Antriebsringe 114 sind mittels Nadellagern 115 auf Exzentern 113 drehbar gelagert, die versetzt zueinander mit der Antriebswelle 110 drehfest verbunden sind.

Die Federn 135 für die jeweiligen Verdrängerkolben 117 stützen sich an einem tellerförmigen Widerlager 116 am Ende jedes einzelnen Verdrängerkolbens ab und der Antriebsring 114 drückt auf die jeweiligen, den Verdrängerkolben 117 entgegengesetzten Seiten der Federwiderlager 116. Die Drehung der Antriebswelle 110 verursacht daher über die mit ihr drehfest verbundenen Exzenter 113 und die Ringe 114 eine Hin- und Herbewegung der Verdrängerkolben 117, wobei die Hubbewegung der oberen Verdrängerkolben 117 um 180° versetzt zu der Hubbewegung der jeweils gegenüberliegenden unteren Verdrängerkolben 117 erfolgt. Dies bedeutet beispielsweise, daß der Verdrängerraum 129a sein kleinstes Volumen hat, während der Verdrängerraum 129b sein größtes Volumen aufweist und umgekehrt. Die zwei Exzenter 113 sind um 90° zueinander versetzt mit der Drehwelle 110 verbunden, so daß der Hubphasenunterschied von zwei nebeneinander angeordneten Verdrängerkolben 117, d.h. von den unteren Verdrängerkolben 117 in Fig. 5 und den oberen Verdrängerkolben ebenfalls 90° beträgt. Dies trägt einerseits zu einem ruhigen Lauf der Pumpe, andererseits zu einer gleichmäßigen Flüssigkeitslieferung bei.

Die Drehwelle 110 ist im Hauptgehäuse 138 der Pumpe über das Kugellager 136 und das Rollenlager 137 drehbar gelagert.

Für jeden Verdrängerraum 129a-d (von denen der Verdrängerraum 129c nicht gezeigt ist) ist ein jeweiliges Einlaßventil 134 und ein jeweiliges Auslaßventil 118 vorgesehen. Die jeweiligen Einlaß- und Auslaßventilpaare 134, 118, die zu den jeweiligen Verdrängerräumen 129a-d gehören, sind in jeweiligen Gehäuseteilen 133a-133d untergebracht, in denen auch die die Verdrängerräume 129a-d bildenden und der Aufnahme der Verdrängerkolben 117 dienenden Zylinder angeordnet sind. Diese Gehäuseteile 133a-d haben jeweils einen zylindrischen Fortsatz, der koaxial zum jeweiligen Zylinder, d.h. zum jeweiligen Verdrängerkolben 117 angeordnet und in einer entsprechenden Zylinderbohrung des Hauptgehäuseteils 138 eingesetzt wird. Zwischen dem zylindrischen Fortsatz jedes Gehäuseteils 133a-d und dem Gehäuse 138 befindet sich eine jeweilige Ringdichtung, damit das Hauptgehäuse 138 gegen Leckage abgedichtet ist. Der zylindrische Fortsatz jedes Gehäuseteils 133a-d weist im übrigen eine Ringschulter auf, an der das dem tellerförmigen Widerlager 116 abgewandte Ende der jeweiligen Feder 135 abgestützt ist. D.h. die Ringschulter bildet ein weiteres Widerlager für die Feder 135.

Jedes Gehäuseteil 133a-133d wird auch mit einem jeweiligen Ventildeckel 119a-d versehen, wobei die einzelnen Ventildeckeln 119a-d eine jeweilige zylindrische Ausnehmung 121 aufweisen, die koaxial zum zylindrischen Fortsatz des jeweils zugeordneten Gehäuseteils 133a-d angeordnet ist und ein Schaftteil des Einlaßventils 134 und die damit zusammenarbeitenden Bauteile aufnimmt, die in den Fig. 6A und 6B in einem vergrößerten Maßstab gezeigt sind. Die Ventildeckel 119a-d sowie die Gehäuseteile 133a-d sind mittels durchgehenden Schrauben, die in Fig. 5 gezeigt sind, mit dem Kurbelgehäuse 138 verschraubt.

Auf der linken Seite der Fig. 4 sieht man ein in die Konstruktion integriertes hohles Drehschieberventil 150, das beispielsweise entsprechend der DE-C-37 14 691 ausgebildet sein kann. Das Ventil 150 stellt bei dieser Ausführungsform das verstellbare Element dar, das zur Ansteuerung der druckdifferenzbetätigten, drosselnden 2/2-Wegeventile dient, die in dieser Ausführungsform durch die jeweiligen Einlaßventile 134 mit den zugeordneten Teilen gebildet sind, wie etwas später näher beschrieben wird.

Vom Drehschieberventil 150 ausgehend, sind vier Verteilerbohrungen bzw. Verteilwege 130a-d vorgesehen (130c nicht gezeigt), die zu den jeweiligen Einlaßventilen 134 führen, und zwar jeweils in eine Kammer 134a-d auf der Schaftseite des Ventils, unmittelbar benachbart zum jeweiligen Ventilsitz, wobei die Kammer 134c nicht gezeigt ist. Von jedem Verteilerweg 130a-d ausgehend, befinden sich in den jeweiligen Zylinderköpfen 119a-d jeweilige Schrägbohrungen 127a-d, welche in die zylindrischen Räume 121 münden, wobei die Schrägbohrungen 127c und 127d nicht gezeigt sind.

Eingangsseitig erhält das hohle Drehschieberventil 150, welches in diesem Beispiel als eine einfach auswechselbare Einsteckpatrone ausgebildet ist, in Pfeilrichtung E über eine Gehäusebohrung 132 Flüssigkeit, von einem Reservoir 1 mit dem Druck p2, wie beispielsweise in der Fig. 3 gezeigt ist. Das Fluid gelangt ohne bedeutenden Druckverlust weiter in den Innenraum des hohlen Drehschiebers über einen ständig geöffneten, genügend grossen Eintrittsquerschnitt 156. Durch Drehung des hohlen Drehschiebers, was mittels eines elektrischen Antriebes 158 (Fig. 5) oder eines Gasgestänges, das für sich nicht gezeigt ist, jedoch am Teil 159 angreift, erfolgen kann, wird durch die Zusammenwirkung von länglichen linearen Steuerschlitzen 155a-155d im hohlen Drehschieber 150 mit den Mündungskanten von den Verteilerbohrungen 130a-d (130c nicht gezeigt) eine verstellbare Drosselwirkung erreicht, so daß die in den Verteilerleitungen 130a-d herrschenden Drücke p3 mittels des Stellelementes 159 genau und schnell eingestellt werden können.

Insbesondere kann die Ventilpatrone auf der nicht gezeigten Rückseite in jeder Kammer symmetrisch gegenüberliegende gleiche Öffnungen 155a-155d und 156 haben und der bewegliche Schieber sehr dünnwandig ausgeführt sein, so daß das Ventil die Vorzüge eines Ventils nach der DE-C 37 14 691 besitzt.

Wie in der DE-C-37 14 691 nachzulesen ist, haben Drehschieber oder Axialschieber dieser Bauart den Vorteil, daß sie aufgrund geringer Reibung, geringer Trägheit und geringer Strömungskräften mit geringen Stellkräften sehr rasch genau betätigbar sind, so daß der elektrische Stellantrieb (Stellantriebsmotor) 158 klein und preisgünstig ausgebildet sein kann. Ausgangsseitig gehen, wie bei den bisherigen Ausführungsformen vorgesehen, von den jeweiligen Auslaßventilen 118 Abflußbohrungen 112a-d weg, von denen die Flußbohrungen 112c und d nicht gezeigt sind, die in eine gemeinsame Abflußleitung 111 übergehen, die beispielsweise zu dem "Common-Rail" eines Common-Rail-Dieseleinspritzsystems führt.

Der Druck p3 in den Verteilerleitungen 130a bis 130d wird über die Schrägbohrungen 127a-d in den jeweiligen Zylinderräumen 121 kommuniziert und wirkt hier über die Querschnittsfläche des Schafts des Ventils 134 im Öffnungssinn auf das Ventil 134 ein. Im geschlossenen Zustand des Ventils 134 wirkt auch der gleiche Druck p3 im Öffnungssinn des Ventils auf die der Kammer 134 a-d zugewandte Seite des Ventilkopfes ein. Die zwei Federn 125 und 126 üben in diesem Stadium eine Schließkraft auf das Ventil 134 aus. Die verhältnismäßig starke Feder 125, die am Widerlager 124 am Ende des Ventilschafts angreift, übt dabei permanent eine Schließkraft auf das Ventil 134 aus, während die verhältnismäßig schwache Feder 126 an einem Federteller 126T abgestützt ist, der gegenüber dem Ventil 134 in der Kammer 121 verschiebbar angeordnet ist. Im geschlossenen Zustand des Ventils und bei Anlage des Federtellers 126T am Widerlager 124 übt auch die Feder 126 eine Schließkraft auf das Ventil 134 aus. Der Federteller 126T mit Feder 126 dient vor allem aber Dämpfungszwecken. Bei Vergrößerung des jeweiligen verdrängerraumes 129a-d durch Bewegung des jeweiligen Verdrängerkolbens vom oberen Totpunkt (OTP) weg, herrscht auf der Verdrängerraumseite des Ventils 134 ein niedrigerer Druck als in den zylindrischen Räumen 121, 134a-d so daß insgesamt eine Kraft auf das Ventilglied 134 einwirkt, die zu dessen Öffnung führt. Dabei wird sowohl die starke Feder 125 als auch die schwache Feder 126 komprimiert. Die sich unterhalb des Federtellers 126T befindliche Flüssigkeit entweicht durch die Dämpfungsöffnungen im Federteller 126T und verlangsamt daher die Öffnung des Ventilgliedes 134.

Die Höhe des Öffnungshubes des Ventilgliedes 134 sowie die Menge der Flüssigkeit, die an den Kopf des Ventilgliedes 134 vorbei in den Verdrängerraum 129 strömt, hängt vom Druck p3 in der Verteilerleitung 130 ab.

Bei der Verdrängungsbewegung des Verdrängerkolbens 117 verkleinert sich das Volumen des Verdrängerraumes 129 und der Druck in diesem Raum steigt wenn auch - wegen der geringen Menge ausgetretener Gas- oder Flüssigkeitsmoleküle - zunächst nur geringfügig. Dies führt einerseits dazu, daß eine Schließkraft auf das Ventilglied 134 ausgeübt wird, die größer ist als die Öffnungskraft, so daß das Ventil 134 schließt. In diesem Stadium arbeiten die Dämpfungsöffnungen im Federteller 126T, um die Schließbewegung des Federtellers zu dämpfen, so daß das Ventil 134 relativ sanft an den Ventilsitz schließt und der Federteller 126T zu einem etwas späteren Zeitpunkt ebenfalls sanft gegen das Widerlager 124 in Anlage gerät. Dies bedeutet, daß der Dämpfer so ausgebildet ist, daß er nur während des Öffnungshubes des drosselnden Ventils wirksam ist, also in der Phase, in der Schwingungen am ehesten eingeleitet würden und am längsten wirksam wären. In der Schließphase kann gemäß Fig. 6 der Dämpfkolben hinter der Ventilbewegung zurückbleiben. Durch die frei werdende Öffnung strömt Fluid in den Dämpferraum unter dem Dämpfkolben und verhindert die Entstehung von Unterdruck und Hohlräumen. Der steigende Druck in den Verdrängerräumen 129a-d führt auch dazu, daß die jeweiligen Auslaßventile 118 abheben, so daß Diesel mit dem erwünschten Ausgangsdruck in die Leitungen 112a-d bzw. 111 gelangt.

Diese Anordnung hat verschiedene Vorteile. Das Ventil 150 kann raumsparend in die Pumpenkonstruktion integriert werden, da es auf unterschiedlich langen Verteilwegen 130a-d nicht ankommt. Die Ausbildung des Ventils 150 mit länglichen linearen Schlitzen 155a-d gestattet eine besonders gute Regelbarkeit der Pumpe bis zu allerkleinsten Fördermengen.

Die Verwendung von Sitzventilen 134 als Einlaßventile, die hier zugleich als die erfindungsgemäßen druckdifferenzbetätigten, drosselnden 2/2-Wegeventile dienen, ist in der Regel die kostengünstigere Variante als die Verwendung von Schieberventilen, vor allem besitzt der Verdrängerraum einen Leckageweg weniger, was bei Pumpen für höchste Drücke, niedrige Drehzahlen und niedrigste Viskositäten (wie sie in Verbindung mit der Common-Rail-Dieseleinspritzung auftreten) besonders wichtig ist, wenn höchste Wirkungsgrade erzielt werden sollen. Die Dichtheit der Einlaß-Sitzventile 134 wirkt sich auch auf die Gleichförderung von Verdrängerraum 129a-d zu Verdrängerraum 129a-d positiv aus, da Leckage in der Regel stark Bauteiltoleranz-behaftet ist. Auch die generellen Förderkennlinien der Pumpe lassen sich in der Serienfertigung in Konstruktionen mit Sitzventil besser einhalten. Schwingungen der drosselnden Ventile können - wie allgemein Schwingungen - zu Federbrüchen oder, bei Sitzventilen, zu erhöhtem Verschleiß oder Schaftbruch führen, hier schaden diese Schwingungen vor allem auch bezüglich der Förderkennlinie, die dadurch verändert wird. Schwingungen entstehen häufig zufällig als Folge stochastisch schwankender Dämpfungseffekte oder Anregungen. In einem solchen Fall würden an der Pumpe stochastische Fördermengenschwankungen oder Hystereseeffekte auftreten, welche beide den Einsatz der Pumpen für Regelungszwecke erschweren würden. Zwecks definierter Ventildämpfung wird daher der Einsatz eines Dämpfers am drosselnden Ventil vorgeschlagen. Die Dämpfkräfte erzeugen bei einfachen Kolbendämpfern bekannter Bauart auch Unterdrücke, welche wiederum für die Dämpffunktion schädliche Hohlräume erzeugen können. Das kann durch größere Ventilvorspannung bei Einsatz eines solchen Dämpfers behoben werden. Hält man den Dämpfkolbendurchmesser groß, etwa in der Größe eines Ventildurchmessers, so reduzieren sich die Unterdrücke und erforderlichen zusätzlichen Ventilvorspannungen. Das ist wünschenswert, da der Vordruck von Pumpen wie auch immer möglichst niedrig gehalten werden soll.

Die Möglichkeit, die Verstellelemente in größerer Entfernung von den drosselnden Ventilen bzw. einzelnen Verdrängerräumen anzuordnen, erlaubt die Zusammenfassung mehrerer oder aller Stellelemente zu einem Stellglied mit nur einem Antrieb, was wiederum dann z.B. einfache manuelle Betätigung möglich macht. Im Fall elektrischer Pumpenverstellung ist die Notwendigkeit nur eines Wandlers für mehrere oder alle Verdrängerräume ein großer Kosten- und Bauraumvorteil. Hinzu kommt, daß die zwischen einem Verstellelement und einem drosselnden Ventil in einem Kanal eingeschlossenen Flüssigkeitsvolumina wegen der fehlenden Hohlräume kaum elastisch sind, so daß auch kaum zusätzliche Flüssigkeitsmenge ein- oder ausströmen muß, um die jeweils stationären Zustände eines Befüllungsvorgangs oder der zwischen zwei Befüllungsvorgängen liegenden Zeitperiode zu erreichen. Damit dürfen die geometrischen Kanalvolumina stark voneinander abweichen, weshalb die Erfindung für sämtliche geometrische Verdrängeranordnungen (z.B. axial, radial, Reihe bei Kolbenpumpen) geeignet ist und für alle diese ein vom Bauraum und vom Erscheinungsbild günstiger Ort für die Verstelleinrichtung 27 gefunden werden kann.

Fig. 7 zeigt nun für Drosselstellelemente einige Besonderheiten der Auslegung der drosselnden Ventile, beispielsweise der Ventile 30 in Fig. 1 oder 150 in der Ausführung nach den Fig. 4 bis 6.

Für die Ausführungsbeispiele der Fig. 1, 3, 4, 5 mit je einer Drosselstelle pro Verdrängerraum ist dies jedoch aufwendig.

Mit der erfindungsgemäßen Anordnung geht die Druckdifferenz am Verstellelement mit der Wurzel der Druckdifferenz in die zugemessene Flüssigkeitsmenge ein. Bei festem Speisedruck verringert sich jedoch diese Druckdifferenz mit zunehmender Drosselventilöffnung. Die Verwendung eines Differenzdruckventils 40 in Fig. 2 zeigt, wie diese Druckdifferenz grundsätzlich konstant gehalten werden kann, indem durch den Einsatz des Differenzdruckventils der Vordruck parallel zum Druck vor dem drosselnden Ventil mitverändert werden kann.

Das gleiche Ziel kann aber dadurch zumindest weitgehend erreicht werden, daß die federbelasteten drosselnden 2/2 Wege-Ventile eine steile Öffnungscharakteristik besitzen, was durch eine weiche Feder oder eine große druckbeaufschlagte Ventilfläche oder eine Kombination aus beiden erreicht wird, und daß der Speisedruck p2 ausreichend hoch ist, so daß auch für maximalen Pumpenvolumenstrom, d.h. große Ventilöffnung, die Druckdifferenz über der Verstelleinrichtung nicht wesentlich verkleinert wird. Durch diese Maßnahmen wird also grundsätzlich erreicht, daß die Durchflüsse an den Drosselelementen nur geringfügig von Streuungen der Federsteifigkeit oder Federvorspannung der Einlaßventilfedern oder von Unterschieden in der wirksamen Ventilfläche beeinflußt werden. Mit dieser Ausbildung entfällt also auch die Notwendigkeit einer genauen Federsortierung oder der Einstellung der Federvorspannung an jedem einzelnen Einlaßventil.

Fig. 8, 9 und 10 zeigen schematisch für die Ausführungen gemäß Fig. 3 bzw. 4, 5 unterschiedliche Verdrängerraumbefüllungen bei gleicher Drehzahl und wie bei der Federauslegung, so wie oben erläutert, der dynamische Vorgang eines Arbeitstakts abläuft. Die Fig. 8 zeigt den Zustand für die volle Befüllung bzw. Förderung der Verdrängerräume 15, Fig. 9 den Zustand für die halbe Befüllung bzw. der Förderung der Verdrängerräume 15 und Fig. 10 den Zustand nicht gerade Nullförderung der Verdrängerräume 15 und zwar als Funktion des Drehwinkels der Antriebswelle, bezogen auf den oberen Totpunkt OTP und den unteren Totpunkt UTP der jeweiligen Verdrängerkolben 9. Die Ventilquerschnittverläufe A_{Ventil} sowie der Druck p5 in Zylinder beim Saughub sind bei den Fig. 8 und 9 für volle Verdrängerraumbefüllung V = Vₘₐₓ und für die halbe Verdrängerraumbefüllung V = 0.5 Vₘₐₓ fast rechteckig und die Druckdifferenzen P_{Speise} - P_{Kanalsaug} = p2 - p3 während der Befüllung trotz der Dynamik stabil und für alle Fördermengen fast gleich.

Der Grund, daß sich der Hub des drosselnden 2/2 Wegeventils 21 sowie der Druck p₄ quasi sofort und stabil einstellen können, liegt an der erfindungsgemäß in den Kanälen 31a, b, c oder 31 a, b, c bzw. 130 a, b, c, d bzw. Verstellelement 27 resp. 150 vermiedenen Hohlraumbildung.

Für den Druck p₅ im Verdrängerraum 15 stellt sich wie weiter oben schon ausgeführt über UTP hinaus bis Ventilschließen jeweils ein konstant niedriger Wert, im Beispiel nahe Null, ein.

Auf diese Weise herrschen während des ganzen Saugvorgangs (Ventilöffnen bis Schließen) quasi konstante Randbedingungen in Form quasi konstanter Werte des Speisedruckes p₂ und des Verdrängerraumdrucks p₅.

Wegen der erfindungsgemäß erzielten Hohlraumfreiheit bzw. -armut in den Verbindungen 41a, b, c bzw. 130a, b, c, d darf zwischen Zufluß mit Druck p₂ und Verdrängerraum p₅ Inkompressibilität angenommen werden. Damit stellt sich der Druck p₃ vor dem drosselnden Ventil 21 ohne wesentliche Verzögerung infolge der Kontinuitätsbedingung ein, daß der Durchfluß am einzelnen Drosselquerschnitt 30, V̇₃₀, gleich dem Durchfluß am drosselnden Ventil 21, V̇₂₁, sein muß: mit α₂₁, α₃₀
- c₁, c₂: Konstanten, welche A₂₁ (p₃) definieren und
- ρ: die Flüssigkeitsdichte ist.
Einem bestimmten A₃₀ ist also in der Saugphase ein bestimmtes A₂₁ (p₃) sowie über die Konstanten c₁ und c₂ auch ein bestimmtes p₃ fest zugeordnet.

Das Einhalten der festen Zuordnung, z. B. als Sicherheit gegenüber Überschießen des Ventils 21 beim Öffnen, bewirken die weiter oben bereits beschriebene inhärente Dämpfung der erfindungsgemäßen Anordnung und die zusätzliche Dämpfung 70 bzw. die in Fig. 6A, 6B beschriebene Dämpfung des Ventils 134.

Die Drücke p₃ für die verschiedenen Fälle der Befüllung liegen aufgrund der speziellen Ventilauslegung, siehe Fig.7, im Vergleich zu p₂ und p₅ dicht beeinander. Dadurch vereinfacht sich obige Gleichung zu${\text{A}}_{\text{21}} \text{=} \frac{{\text{α}}_{\text{30}}}{{\text{α}}_{\text{21}}} \text{·} {\text{A}}_{\text{30}}$

Bei der vollen Befüllung des Verdrängerraumes 15 nach der Fig. 8 nimmt der freie Strömungsquerschnitt A_{Ventil} durch die Einlaßventile 28 den maximalen Wert an. Bei der halben Befüllung es Verdrängerraumes 15 nach der Fig. 9 sind die Ventile 28 (Fig.1) nur teilweise geöffnet. Die geförderten Volumina V entsprechen den Flächeninhalten unter den Volumenstromfunktionen. Fig. 10 zeigt den Fall, in dem die Förderung gerade O ist und die Befüllung daher ebenfalls gegen O strebt. In Fig. 10 als Grenzfall wird die Flüssigkeit im oberen Totpunkt noch auf p₅ = P₆, also auf den Hochdruck des Systems komprimiert und wieder dekomprimiert, aber es wird dazwischen nichts ausgeschoben. Trotz der Förderung O kann eine geringe Befüllung der Verdränger stattfinden, um eine etwaige Kolbenleckage als Folge der Kompression/Dekompression zu decken. In Fig. 10 ist daher eine minimale Öffnung A_{saug} (V→ O) eingezeichnet. Die Dauer dieser Öffnung erstreckt sich näherungsweise über die ganze Umdrehung, unterbrochen nur durch die verhältnismäßig kurze Kompressions-/Dekompressionsphase. Ähnliche Verläufe entstehen für die weiteren Ausführungsformen nach den Fig. 2, 3 und 4 bis 6 sowie 13, 14, 15, 16 und 17.

Fig. 11 zeigt die Förderstromkennlinien Volumenstrom V̇ = dV/dt in Funktion des Drosselquerschnitts A_{Drossell} bis A_{Drossel4} der Verstelldrossel 30 dieser Steuervorrichtung. Die Kennlinien nehmen ab der jeweiligen Grenzdrehzahl Cₘ _{grenz1} bis C_{m grenz4} asymptotisch gegen den doppelten Volumenstrom der Grenzdrehzahl hin zu, da die Saugzeit neben dem Saugquerschnitt ebenfalls von Einfluß ist und diese sich mit Fördermenge pro Hub gegen Null von ursprünglich einer halben Umdrehung bis fast auf eine ganze Umdrehung, d. h. das doppelte erhöht, so wie auch aus Fig. 8, 9, 10 ersichtlich.

Fig. 12 zeigt die entsprechenden Förderstromkennlinien für schlitzgesteuerte Pumpen, wie bei der Ausführung nach Fig. 2.

Fig. 13 zeigt eine Ausführungsform ähnlich der Fig. 3, jedoch mit einer anderen Ausbildung der druckdifferenzbetätigten drosselnden 2/2-Wegeventile und mit einer anderen Art der Verstelldrosselbetätigung. Die 2/2-Wegeventile der Ausführungsform nach Fig. 13 bestehen jeweils aus einer Kugel 54, welche mittels einer Feder 53 an einen Ventilsitz gedrückt wird. Die Bewegung der Kugel 54 in Bezug auf den Ventilsitz im geöffneten Zustand des Ventils hängt von dem in der jeweiligen Leitung 31, 31a und 31b herrschenden Druck p3 ab, wodurch die Befüllung der Verdrängerräume in Abhängigkeit von p3 gesteuert wird. Während ein Wandler 27 zur Verstelldrosselbetätigung nach Fig. 1 besonders für die Einbindung in analoge Regelkreise geeignet ist, hat ein schaltendes Ventil 50 als Wandler nach der Fig. 13 Vorteile in Verbindung mit digitaler Elektronik.

Die Abbildung der Fig. 13 zeigt eine solche Anordnung, wobei wie in Fig. 2 bei schlitzgesteuerten Pumpen und bei auf die Zylinderzahl angepaßtem Öffnungswinkel ein Schaltventil 50 für mehrere Verdrängerelemente 9 genügt.

Fig. 14 zeigt eine Lösung, welche eine Trennung der Förderflüssigkeit aus dem Reservoir und des Betätigungsmediums erlaubt (auch gleiches Fluid ist aber denkbar).

Diese Konstellation hat Vorteile, wenn das zu fördernde Fluid sehr zähflüssig ist oder Verschmutzungen enthält, welche die Funktion beeinträchtigen könnten (Beispiel: Common-Rail-Einspritzsystem für Schwerölmotoren), oder wenn die Verstellpumpe selbstansaugend sein soll oder nur mit sehr geringem Vordruck gearbeitet werden soll. Man benötigt dann nur noch eine wesentlich leistungsschwächere Druckquelle 100 für das Betätigungsfluid, wobei häufig eine solche Druckquelle schon zur Verfügung steht (z.B. Druckluftnetz).

Das Betätigungsfluid wird über die Leitungen 101 mit dem steuerbaren Druck p10 an die einzelnen 2/2-Wegeventile 103 geleitet. In diesem Fall wirkt der Druck p10 auf die Wirkfläche 102 auf der einen Seite des Schiebers des 2/2-Wegeventils 103, während eine Feder 104 und der Ausgangsdruck des 2/2-Wegeventils über die Leitung 106 auf die Wirkfläche 105 auf der anderen Seite des Schiebers 102 einwirkt.

Die Fig. 15 zeigt eine schematische Darstellung einer Pumpe in radialer Bauart mit drei Verdrängerkolben 9, wobei nur das zentrale Teil des Pumpengehäuses um die Antriebswelle 12 herum gezeigt ist und lediglich der obere Verdrängerkolben 9 vollständig eingezeichnet ist.

Wie ersichtlich, arbeiten alle drei Verdrängerkolben 9 mit einer gemeinsamen Exzenternocke 11, welche mit der Welle 12 rotiert.

Wie aus der Darstellung des oberen Verdrängerkolbens ersichtlich ist, wird dieser, wie auch die zwei weiteren Verdrängerkolben über eine Feder 135 stets in Berührung mit der Exzenternocke 11 gehalten. Obwohl in der vorliegenden Zeichnung alle drei Verdrängerkolben durch die gemeinsame Exzenternocke 11 angetrieben sind, so wäre es auch denkbar, die Verdrängerkolben in axiale Richtung der Antriebswelle zu versetzen und über getrennte Exzenternocken anzutreiben. Es kann auch eine beliebige andere Zahl von Verdrängerkolben gewählt werden.

Wesentlich bei der Füllgrad-Verstellpumpe der Figur 15 ist, daß die zu verdrängende Flüssigkeit über den Innenraum und 202 des Pumpengehäuses zu den einzelnen Verdrängerkolben 9 gelangt.

Wie bisher ist die Verbindungsleitung zum Flüssigkeitsreservoir mit dem Bezugszeichen 33 versehen. Das Bezugszeichen 30 deutet auf ein verstellbares Drosselelement, das über die Leitung 31 in den Innenraum 202 führt. Die Pumpe der Figur 15 ist schlitzgesteuert und hat zu diesem Zweck Einlaßschlitze 35 (nur für den oberen Verdrängerkolben gezeigt), wobei die Einlaßschlitze 35 jeweils über ein druckdifferenzbetätigtes und drosselndes 2/2 Wegeventil 51 (wie bei der Figur 13 dargestellt) und entsprechende Leitungsabschnitte 204 und 206 im'Pumpengehäuse mit dem Innenraum 202 kommunizieren. Das Bezugszeichen 17 deutet wie bisher auf das Ausgangsventil, das über eine Leitung 18 mit entsprechenden Leitungen der weiteren Verdrängerkolben 9 (nicht gezeigt) zusammengeschlossen ist und schließlich zum "Common Rail" der hieran angeschlossenen Verbrennungsmaschine führt.

Um die Schlitzsteuerung über einen entsprechenden Drehwinkelbereich der Exzenternocke 11 zu sichern, ist im Verdrängerkolben 9 eine mit dem Einlaßschlitz 35 kommunizierende und mit diesen im erwünschtem Winkelbereich zusammenarbeitende Öffnung 208 versehen.

Im Betrieb der Pumpe werden die einzelnen Verdrängerkolben 9 von der Exzenternocke 11 unter der Mitwirkung der entsprechenden Feder 135 in den jeweiligen Zylindern 210 hin- und herbewegt. Hierdurch wird der Brennstoff durch die Leitung 33, die Drossel 30, die Leitung 31, den Innenraum 202, die Leitung 204, das 2/2-Wegeventil 51, die Leitung 206, den Einlaßschlitz 35 und die Öffnung 208 des Verdrängerkolbens 9 in den Verdrängerraum gesaugt und strömt anschließend unter der Einwirkung des Verdrängerkolbens 9 durch das Auslaßventil 17 heraus.

Durch das relativ große Volumen des Innenraums 202 gelingt es mit der Erfindung das Austreten von Gasen in diesem Innenraum so zu begrenzen, daß die Pumpe einwandfrei funktioniert. Es wird auch darauf hingewiesen, daß es bei dieser Ausführungsform denkbar ist, die 2/2 Wege-Ventile in den jeweiligen Verdrängerkolben 9 einzusetzen (nicht gezeigt).

## Patentansprüche

1. Steuereinrichtung für eine wenigstens einen Verdrängerraum (15;129) aufweisende FlüssigkeitsVerdrängerpumpe, welche die zu fördernde Flüssigkeit (2) aus einem Flüssigkeitsreservoir (1) mit einer freien Oberfläche, welche mit einem Gasdruck (p1), vorzugsweise Atmosphärendruck, beaufschlagt ist, ansaugt, mit stromaufwärts des Verdrängerraumes (15;129) angeordneten, verstellbaren Mitteln (30;60;150;50;34) zum Begrenzen des Zuflusses zum Verdrängerraum (15;129) gekennzeichnet durch wenigstens ein dem Verdrängerraum (15;129) vorgeschaltetes und stromabwärts der zuflussbegrenzenden Mittel (30;60;150;50;34) angeordnetes, druckdifferenzbetätigtes, drosselndes 2/2-Wegeventil (21;134;51;103), das den Druck in der Verbindungsleitung (31;41;130;107;31,202,204) zwischen den zuflussbegrenzenden Mitteln (30;60;150;50;34) und dem 2/2-Wegeventil (21;134;51;103) immer so hoch hält, dass weder Dampf noch gelöstes Gas aus der Flüssigkeit austritt, mindestens aber auf 0,9 bar absolut.

2. Steuereinrichtung nach Anspruch 1, dadurch gekennzeichnet, dass den zuflussbegrenzenden Mitteln (30;60;150;50;34) eine Druckquelle (8; 34) zur Speisung mit Flüssigkeit mit einem genügend hohen Druck (p2) vorgeschaltet ist, welche die Flüssigkeit direkt oder indirekt aus dem Flüssigkeitsreservoir (1) bezieht.

3. Steuereinrichtung nach Anspruch 1, dadurch gekennzeichnet, dass der wenigstens eine Verdrängerraum (15; 129) mindestens einen Einlassschlitz (35) oder mindestens ein Einlassventil (28) aufweist, und dass das wenigstens eine 2/2-Wegeventil (21, 21a, 21b; 51, 52, 53, 54; 103) sehr nahe vor dem Einlassschlitz (35) oder dem Einlassventil (28) angeordnet ist.

4. Steuereinrichtung nach Anspruch 1, dadurch gekennzeichnet, dass die zuflussbegrenzenden Mittel ein elektrisch, mechanisch, hydraulisch oder pneumatisch verstellbares drosselndes Ventil (30; 150) aufweisen.

5. Steuereinrichtung nach Anspruch 1, dadurch gekennzeichnet, dass die zuflussbegrenzenden Mittel eine Kombination eines Drosselventils (30) mit einem Druckdifferenzventil (40) aufweisen.

6. Steuereinrichtung nach Anspruch 1, dadurch gekennzeichnet, dass die zuflussbegrenzenden Mittel ein elektrisch betätigbares, pulsbreitenmodulierbares 2/2-Wegeschaltventil (60) aufweisen.

7. Steuereinrichtung nach Anspruch 1, dadurch gekennzeichnet, dass das wenigstens eine drosselnde 2/2-Wegeventil (103) einen federbelasteten Schieber aufweist, auf dessen eine Wirkfläche (102) der Druck (p10) eines Fluids aus einer Druckquelle (100), die zu einem zweiten Fluidkreis gehört, wirkt.

8. Steuereinrichtung nach Anspruch 1, dadurch gekennzeichnet, dass das wenigstens eine drosselnde 2/2-Wegeventil federbelastet ist und als Einlassventil (134; 51, 52, 53, 54) für den wenigstens einen Verdrängerraum (15, 129) ausgebildet ist.

9. Steuereinrichtung nach Anspruch 1, dadurch gekennzeichnet, dass am wenigsten einen drosselnden 2/2-Wegeventil (21, 21a, 21b) Dämpfer (70) angreifen.

10. Steuereinrichtung nach einem der Ansprüche 1 oder 2, dadurch gekennzeichnet, dass das wenigstens eine drosselnde 2/2-Wegeventil (21, 21a, 21b; 134; 51, 52, 53, 54; 103) eine steile Oeffnungscharakteristik besitzt, und dass der Druck (p2) der den zuflussbegrenzenden Mitteln (30;60;150;50;34) zugeführten Flüssigkeit genügend hoch ist, so dass auch für maximalen Pumpenvolumenstrom die Druckdifferenz über den zuflussbegrenzenden Mitteln (30;60;150;50;34) nicht wesentlich geändert wird.

11. Steuereinrichtung nach einem der Ansprüche 1-10, für eine Verdrängerpumpe mit einer Mehrzahl von Verdrängerräumen (15, 129) dadurch gekennzeichnet, dass den Verdrängerräumen (15, 129) wenigstens ein drosselndes 2/2-Wegeventil (21; 134; 51; 103) vorgeschaltet ist.

12. Steuereinrichtung nach Anspruch 11, dadurch gekennzeichnet, dass jedem der Verdrängerräume (15, 129) ein drosselndes 2/2-Wegeventil (21; 134; 51; 103) vorgeschaltet ist.

13. Steuereinrichtung nach einem der Ansprüche 11 oder 12, dadurch gekennzeichnet, dass die zuflussbegrenzenden Mittel eine Anzahl von verstellbaren, drosselnden Ventilen (30, 30a, 30b; 60, 150) aufweisen, die jeweils in Gruppen oder in ihrer Gesamtheit synchron miteinander betätigt werden.

14. Steuereinrichtung nach Anspruch 13, gekennzeichnet durch ein Drehschieberventil (150), in dem die verstellbaren, drosselnden Ventile zusammengefasst sind und das ein mit mehreren Kammern versehenes Gehäuse (138) aufweist, in dem ein hohler, drehbarer oder axial verschiebbarer Schieberkörper angeordnet ist, wobei pro Kammer Durchbrüche (155a-d; 130a-d) vorgesehen sind, die paarweise und sich gegenüberliegend im Schieberkörper und im Gehäuse (138) angeordnet sind.

15. Steuereinrichtung nach Anspruch 14, dadurch gekennzeichnet, dass die gegenüberliegenden Durchbrüche (155a-d; 130a, 130b; 130c, 130d) im Schieberkörper und im Gehäuse (138) mittels Drahterosion hergestellt sind.

16. Steuereinrichtung nach Anspruch 1 für eine Verdrängerpumpe mit einem einen Innenraum (202) aufweisenden Gehäuse, wenigstens einem Verdrängerkolben (9) und einem letzteren betätigenden Exzenternocken (11), wobei der Innenraum über entsprechende Bohrungen im Pumpengehäuse und einen Einlassschlitz (35) mit dem wenigstens einen Verdrängerraum kommuniziert, dadurch gekennzeichnet, dass das wenigstens eine drosselnde 2/2-Wegeventil (51) entweder im Pumpengehäuse vor dem Einlassschlitz (35) oder im wenigstens einen Verdrängerkolben (9) angeordnet ist.

17. Steuereinrichtung nach Anspruch 16, für eine Verdrängerpumpe mit mehreren Verdrängerräumen und einer entsprechenden Anzahl von Verdrängerkolben (9), wobei jeder Verdrängerraum über einen Einlassschlitz (35) mit dem Innenraum (202) in Verbindung steht, dadurch gekennzeichnet, dass die zuflussbegrenzenden Mittel (30) allen Verdrängerräumen gemeinsam sind und in einer Leitung (33, 31) zwischen dem Flüssigkeitsreservoir (1) und dem Innenraum (202) angeordnet sind.

18. Steuereinrichtung nach Anspruch 1 für eine Verdrängerpumpe mit mehreren Verdrängerräumen und einer entsprechenden Anzahl von Verdrängerkolben (9), wobei jeder Verdrängerraum einen Einlasschlitz (35) für die zu fördernde Flüssigkeit aufweist, dadurch gekennzeichnet, dass die Einlassschlitze (35) und die mit diesen zusammenarbeitenden Verdrängerkolben (9) so ausgelegt sind, dass die Oeffnungsphase der Einlassschlitze (35) etwa 360° geteilt durch die Anzahl der Verdrängerkolben (9), vorzugsweise geringfügig weniger, beträgt, so dass die Begrenzung des Zuflusses mit nur einem zuflussbegrenzenden Element (30) möglich ist.

## Claims

1. A control device for a fluid displacement pump comprising at least one displacement chamber which draws the fluid (2) which is to be delivered from a fluid reservoir (1) with an exposed surface which is subject to a gas pressure (p1), preferably atmospheric pressure, and with, disposed upstream of the displacement chamber (15; 129), adjustable means (30; 60; 150; 50; 34) for limiting the intake to the displacement chamber (15; 129) characterised by at least one pressure-differential operated 2/2-way throttle valve (21; 134; 151; 103) disposed upstream of the displacement chamber (15; 129) and downstream of the intake limiting means (30; 60; 150; 50; 34) and which maintains the pressure in the connecting line (31; 41; 130; 107; 31; 202; 204) between the intake limiting means (30; 60; 150; 50; 34) and the 2/2-way valve (21; 134; 51; 103) at all times sufficiently high that neither vapour nor dissolved gas emerges from the fluid but at least at a pressure of 0.9 bars absolute.

2. A control device according to claim 1, characterised in that upstream of the intake limiting means (30; 60; 150; 50; 34) there is a pressure source (8; 34) for supplying fluid at a sufficiently high pressure (p2) which draws the fluid directly or indirectly from the fluid reservoir (1).

3. A control device according to claim 1, characterised in that the at least one displacement chamber (15; 129) comprises at least one inlet slot (35) or at least one inlet valve (28) and in that the at least one 2/2-way valve (21, 21a, 21b; 51, 52, 53, 54; 103) is disposed very close to the inlet slot (35) or the inlet valve (28).

4. A control device according to claim 1, characterised in that the intake limiting means comprise an electrically, mechanically, hydraulically or pneumatically adjustable throttle valve (30; 150).

5. A control device according to claim 1, characterised in that the intake limiting means comprise a combination of a throttle valve (30) with a differential pressure valve (40).

6. A control device according to claim 1, characterised in that the intake limiting means comprise an electrically operable pulse width modulable 2/2-way switching valve (60).

7. A control device according to claim 1, characterised in that the at least one 2/2-way throttle valve (103) comprises a spring-loaded gate of which one working surface (102) is subject to the pressure (p10) of a fluid from a pressure source (100) which belongs to a second fluid circuit.

8. A control device according to claim 1, characterised in that the at least one 2/2-way throttle valve is spring-loaded and is constructed as an inlet valve (134; 51, 52, 53, 54) for the at least one displacement chamber (15; 129).

9. A control device according to claim 1, characterised in that dampers (70) engage the at least one 2/2-way throttle valve (21, 21a, 21b).

10. A control device according to one of claims 1 or 2, characterised in that the at least one 2/2-way throttle valve (21, 21a, 21b; 134; 51, 52, 53, 54; 103) has a steep opening characteristic and in that the pressure (p2) of the fluid fed to the intake limiting means (30; 60; 150; 50; 34) is sufficiently high that even for maximum pump volume flow the pressure differential over the intake limiting means (30; 60; 150; 50; 34) is not substantially altered.

11. A control device according to one of claims 1 to 10, for a displacement pump with a plurality of displacement chambers (15; 129), characterised in that at least one 2/2-way throttle valve (21; 134; 51; 103) precedes the displacement chambers (15; 129).

12. A control device according to claim 11, characterised in that a 2/2-way throttle valve (21; 134; 51; 103) precedes each of the displacement chambers (15; 129).

13. A control device according to one of claims 11 or 12, characterised in that the intake limiting means comprise a number of adjustable throttle valves (30, 30a, 30b; 60; 150) which are actuated in synchronism with one another as a whole or in groups.

14. A control device according to claim 13, characterised by a rotary slide valve (150) comprising the adjustable throttle valves and which has, provided with a plurality of chambers, a housing (138) in which there is a hollow rotatably or axially displaceable gate member, apertures (155a-d; 130a-d) being provided per chamber and being disposed pair-wise and opposite one another in the gate member and in the housing (138).

15. A control device according to claim 14, characterised in that the oppositely disposed apertures (155a-3; 130a, 130b, 130c, 130d) in the gate member and in the housing (138) are produced by wire erosion.

16. A control device according to claim 1 for a displacement pump with a housing comprising an inner chamber (202), at least one displacement piston (9) and an eccentric cam (11) actuating the former, the inner chamber communicating with the at least one displacement chamber via appropriate bores in the pump housing and an inlet slot (35), characterised in that the at least one 2/2-way throttle valve (51) is disposed either in the pump housing upstream of the inlet slot (35) or in the at least one displacement piston (9).

17. A control device according to claim 16, for a displacement pump with a plurality of displacement chambers and a corresponding number of displacement pistons (9), whereby each displacement chamber communicates with the inner chamber (202) via an inlet slot (35), characterised in that the intake limiting means (30) are common to all displacement chambers and are disposed in a line (33; 31) between the fluid reservoir (1) and the inner chamber (202).

18. A control device according to claim 1 for a displacement pump with a plurality of displacement chambers and a corresponding number of displacement pistons (9), each displacement chamber having an inlet slot (35) for the fluid to be delivered, characterised in that the inlet slots (35) and the displacement pistons (9) which cooperate with them are so designed that the opening phase of the inlet slots (35) amounts to about 360° divided by the number of displacement pistons (9), and preferably slightly less, so that it is possible to limit the intake with only one intake limiting element (30).

## Revendications

1. Dispositif de commande d'une pompe volumétrique à liquide qui comprend au moins une chambre de refoulement (15 ; 129) qui aspire le liquide à refouler (2) d'un réservoir à liquide (1) ayant une surface libre qui est exposée à la pression d'un gaz (p1), de préférence à la pression atmosphérique, comprenant des moyens réglables (30 ; 60 ; 150 ; 50 ; 34) disposés en amont de la chambre de refoulement (15 ; 129) et destinés à limiter l'afflux dans la chambre de refoulement (15 ; 129) caractérisé par au moins un distributeur étrangleur 2/2 (21 ; 134 ; 51 ; 103) qui est actionné par une différence de pression, qui est couplé en amont à la chambre de refoulement (15 ; 129) et disposé en aval des moyens de limitation de l'afflux (30 ; 60 ; 150 ; 50 ; 34) et qui maintient la pression régnant dans le conduit de raccord (31 ; 41 ; 130 ; 107 ; 31, 202, 204) situé entre les moyens de limitation de l'afflux (30 ; 60 ; 150 ; 50 ; 34) et le distributeur 2/2 (21 ; 134 ; 51 ; 103) à une valeur toujours suffisamment élevée pour que ni de la vapeur, ni du gaz en solution ne soit mêlés au liquide, et toujours supérieure à 0,9 bar absolu.

2. Dispositif de commande selon la revendication 1, caractérisé en ce qu'une source de pression (8 ; 34) d'alimentation du liquide à une pression suffisamment élevée (P2) est coupléeen amont aux moyens de limitation de l'afflux (30 ; 60 ; 150 ; 50 ;34) et prélève le liquide directement ou indirectement sur le réservoir à liquide (1).

3. Dispositif de commande selon la revendication 1, caractérisé en ce que l'au moins une chambre de refoulement (15 ; 129) comprend au moins une lumière d'admission (35) ou au moins une soupape d'admission (28) et en ce que l'au moins un distributeur 2/2 (21, 21a, 21b ; 51, 52, 53, 54 ; 103) est disposé très près de la lumière d'admission (35) ou de la soupape d'admission (28).

4. Dispositif de commande selon la revendication 1, caractérisé en ce que les moyens de limitation de l'afflux comprennent un distributeur étrangleur (30 ; 150) réglable électriquement, mécaniquement, hydrauliquement ou pneumatiquement.

5. Dispositif de commande selon la revendication 1, caractérisé en ce que les moyens de limitation de l'afflux comprennent une combinaison d'un distributeur étrangleur (30) et d'une soupape (40) commandée par une différence de pression.

6. Dispositif de commande selon la revendication 1, caractérisé en ce que les moyens de limitation de l'afflux comprennent un distributeur à tout ou rien 2/2 (60) actionné électriquement et modulable par durée d'impulsion.

7. Dispositif de commande selon la revendication 1, caractérisé en ce qu'au moins un distributeur étrangleur 2/2 (103) comprend un tiroir soumis à la charge d'un ressort et sur une surface efficace duquel (102) agit la pression (p10) d'un fluide provenant d'une source de pression (100) qui fait partie d'un deuxième circuit de fluide.

8. Dispositif de commande selon la revendication 1, caractérisé en ce que l'au moins un distributeur étrangleur 2/2 est soumis à la charge d'un ressort et est conformé en soupape d'admission (134 ; 51, 52, 53, 54) de l'au moins une chambre de refoulement (15, 129).

9. Dispositif de commande selon la revendication 1, caractérisé en ce qu'un amortisseur (70) attaque l'au moins un distributeur étrangleur 2/2 (21, 21a, 21b).

10. Dispositif de commande selon l'une des revendications 1 ou 2, caractérisé en ce que l'au moins un distributeur étrangleur 2/2 (21, 21a, 21b ; 134 ; 51, 52, 53, 54 ; 103) présente une caractéristique d'ouverture raide et en ce que la pression (p2) du liquide dirigé sur les moyens de limitation de l'afflux (30 ; 60; 150 ; 50 ; 34) est suffisamment élevée pour que même pour le flux volumique maximal de la pompe, la différence de pression ne soit pas notablement modifiée par les moyens de limitation de l'afflux (30 ; 60 ; 150 ; 50 ; 34).

11. Dispositif de commande selon l'une des revendications 1-10, destiné à une pompe volumétrique comprenant plusieurs chambres de refoulement (15, 129), caractérisé en ce qu'au moins un distributeur étrangleur 2/2 (21 ; 134 ; 51 ; 103) est monté en amont des chambres de refoulement (15, 129).

12. Dispositif de commande selon la revendication 11, caractérisé en ce qu'un distributeur étrangleur 2/2 (21 ; 54 ; 51 ; 103) est monté en amont de chacune des chambres de refoulement (15, 129).

13. Dispositif de commande selon l'une des revendications 11 ou 12, caractérisé en ce que les moyens de limitation de l'afflux comprennent plusieurs soupapes d'étranglement réglables (30, 30a, 30b, 60, 150) qui sont actionnées en groupes ou toutes ensemble en synchronisme les unes avec les autres.

14. Dispositif de commande selon la revendication 13, caractérisé par un distributeur à tiroir rotatif (150), dans lequel des soupapes d'étranglement réglables sont réunies et qui comprend une enveloppe (138) comportant plusieurs chambres et dans laquelle un corps de tiroir creux, rotatif ou déplaçable axialement est disposé, des trous (155a-d ; 130a-d) qui sont prévus pour chaque chambre étant disposés deux à deux et se faisant face dans le corps de tiroir et dans l'enveloppe (138).

15. Dispositif de commande selon la revendication 14, caractérisé en ce que les trous (155a-d ; 130a, 130b, 130c, 130d) qui se font face dans le corps du tiroir et dans l'enveloppe (138) sont réalisés par érosion au moyen d'un fil métallique.

16. Dispositif de commande selon la revendication 1 pour une pompe volumétrique comprenant un carter comportant un volume interne (202), au moins un piston plongeur (9) et une came excentrique (11) actionnant ce dernier, le volume interne communiquant par des trous correspondants du carter de la pompe et par une lumière d'admission (35) avec d'au moins une chambre de refoulement, caractérisé en ce qu'au moins un distributeur étrangleur 2/2 (51) est disposé soit dans le carter de la pompe, au-devant de la lumière d'admission (35), soit dans au moins un piston plongeur (9).

17. Dispositif de commande selon la revendication 16, destiné à une pompe volumétrique comprenant plusieurs chambres de refoulement et un nombre correspondant de pistons plongeurs (9), chaque chambre de refoulement communiquant par une lumière d'admission (35) avec le volume interne (202), caractérisé en ce que les moyens de limitation de l'afflux (30) sont communs à toutes les chambres de refoulement et sont disposés dans un conduit (33, 31) situé entre le réservoir de liquide (1) et le volume interne (202).

18. Dispositif de commande selon la revendication 1, destiné à une pompe volumétrique comprenant plusieurs chambres de refoulement et un nombre correspondant de pistons plongeurs (9), chaque chambre de refoulement comprenant une lumière (35) d'admission du liquide à refouler, caractérisé en ce que les lumières d'admission (35) et les pistons plongeurs (9) coopérant avec celles-ci sont conçus de manière que la phase d'ouverture des lumières d'admission (35) soit d'environ 360° divisés par le nombre des pistons plongeurs (9), de préférence d'un peu moins, de manière que la limitation de l'afflux soit possible au moyen d'un unique élément (30) de limitation de l'afflux.
